# FASCICULE DE BREVET EUROPEEN

(11) **EP 1 028 069 B1**
(45) Date de publication et mention de la délivrance du brevet: **09.07.2003**
(21) Numéro de dépôt: 00400336.4
(22) Date de dépôt: 08.02.2000
(51) Int. Cl.: B65D 81/32

(54) **Dispositif pour le stockage de trois composants, leur mélange et la distribution du mélange ainsi obtenu**
Vorrichtung zur Lagerung von drei Komponenten, zu deren Mischung sowie zur Ausgabe der Mischung
Device for storing three components, their mixture as well as the delivery of such mixture

(30) Priorité: 10.02.1999 FR 9901555
(43) Date de publication de la demande: 16.08.2000
(73) Titulaire: L'OREAL, 75008 Paris (FR)
(72) Inventeur: Vieu, Valérie, 75016 Paris (FR)
(74) Mandataire: Leszczynski, André

(56) Documents cités:
- WO-A-98/51586
- DE-A- 19 812 657
- DE-U- 8 700 341
- FR-A- 2 763 048

## Description

La présente invention concerne les dispositifs permettant de stocker séparément au moins trois composants, de les mélanger et de les distribuer extemporanément, selon le préambule de la revendication 1.

De tels dispositifs sont utiles notamment pour le conditionnement des composants d'une teinture capillaire.

On connaît par le modèle d'utilité allemand 87 00 341 un dispositif comportant un récipient inférieur et un récipient supérieur pouvant tourner l'un par rapport à l'autre. Le récipient inférieur comprend deux chambres coaxiales obturées en partie supérieure par un même bouchon. Le récipient supérieur présente un épaulement qui, lors de la rotation des deux récipients, entraîne le bouchon précité hors de sa position d'obturation, permettant ainsi le mélange des composants.

Un tel dispositif présente une structure relativement complexe se prêtant mal à la réalisation de l'un des deux récipients en verre, quand la nature de l'un des composants l'impose.

De plus, ce dispositif connu apparaît surdiensionné dans le cas où l'un des trois composants ne représente qu'un faible volume du mélange final, par exemple lorsque ce composant est un parfum.

Enfin, un tel dispositif ne peut pas être facilement modifié pour stocker quatre composants ou plus.

On connaît par WO 98/51586 un dispositif pour le conditionnement séparé de deux composants à mélanger extemporanément. Un tel dispositif est inadapté au stockage séparé et au mélange de trois composants.

La présente invention a pour objet un nouveau dispositif permettant de stocker séparément au moins trois composants, de les mélanger et de distribuer le mélange obtenu extemporanément, qui soit à la fois de fabrication simple, fiable, qui permette si nécessaire d'utiliser un récipient en verre et qui puisse être modifié aisément le cas échéant pour stocker séparément quatre composants ou plus.

Le dispositif selon l'invention se caractérise par le fait qu'il comporte :
- un premier récipient comportant un col et contenant un premier composant,
- un deuxième récipient contenant un deuxième composant et pourvu d'une cheminée servant à l'introduction du col du premier récipient, l'un au moins des premier
et second récipients comportant un embout de distribution,
- un obturateur disposé de manière amovible dans ladite cheminée pour l'obturer avant l'utilisation,
- un élément intermédiaire disposé dans la cheminée entre ledit obturateur et l'ouverture servant à l'introduction du col, cet élément intermédiaire définissant au moins un compartiment contenant un troisième composant, le col, la cheminée et l'élément intermédiaire étant en outre agencés de telle sorte qu'au terme d'une course en déplacement axial prédéterminée du col dans la cheminée, l'obturateur soit éjecté et les composants puissent se mélanger.

Grâce à l'invention, le premier récipient peut présenter une forme relativement simple et être réalisé en verre si cela est nécessaire. De plus, le compartiment contenant le troisième composant peut avoir un volume juste suffisant pour contenir la quantité de produit requise, ce qui permet de réaliser un dispositif compact.

Dans un mode de réalisation particulier au terme de ladite course axiale prédéterminée, la coupelle est éjectée.

Toujours dans un mode de réalisation particulier, le dispositif comporte à l'intérieur de la cheminée une lèvre annulaire d'étanchéité apte à s'appliquer de manière étanche sur le col au moins au terme du déplacement axial de ce dernier dans la cheminée, ladite lèvre étant située entre ledit élément intermédiaire et l'ouverture de la cheminée servant à l'introduction du col.

De préférence, cette lèvre est orientée vers l'intérieur du second récipient et l'élément intermédiaire prend appui initialement sur celle-ci.

Dans un exemple de réalisation particulier de l'invention, l'élément intermédiaire est constitué par une coupelle.

De préférence, cette coupelle prend appui initialement par un rebord, à sa périphérie, sur un épaulement intérieur de la cheminée.

Avantageusement, l'obturateur d'une part comporte à sa périphérie une couronne conformée pour s'engager de manière étanche sur la cheminée et d'autre part repose initialement par sa face inférieure sur le rebord précité.

De préférence, cette couronne définit une gorge ouverte vers le bas, destinée à coiffer l'extrémité libre de la cheminee.

Dans une réalisation particulière, l'élément intermédiaire comporte au moins en son centre une portée sur laquelle prend appui l'obturateur initialement.

Cette portée peut être constituée par un picot central ou en variante par une ou plusieurs cloisons définissant avec l'obturateur des compartiments destinés à contenir séparément des composants respectifs.

Ainsi, on peut aisément stocker quatre composants ou plus en ne modifiant que la coupelle, par ajout de cloisons pour réaliser des compartiments supplémentaires.

De préférence, le col et la cheminée sont aptes à coopérer par vissage.

Dans un exemple de réalisation particulier, le deuxième récipient comporte un corps pourvu à sa base d'une jupe tubulaire et la cheminée est portée par une pièce de connexion fixée sur ledit corps.

L'invention sera mieux comprise à la lecture de la description détaillée qui va suivre, d'un exemple de réalisation non limitatif, et à l'examen du dessin annexé sur lequel:
- la figure 1 est une vue en élévation d'un dispositif conforme à un exemple de mise en oeuvre de l'invention, le col du récipient inférieur étant engagé dans la cheminée du récipient supérieur,
- la figure 2 est une vue éclatée du dispositif de la figure 1,
- la figure 3 est une vue schématique et partielle, en coupe axiale, de la partie inférieure du dispositif de la figure 1, avant l'utilisation,
- la figure 4 illustre la mise en communication du compartiment intermédiaire et du récipient supérieur,
- la figure 5 illustre la mise en communication des récipients supérieur et inférieur, et
- les figures 6 à 9 illustrent deux variantes de réalisation du compartiment intermédiaire.

Le dispositif 1 représenté sur la figure 1 comporte un récipient supérieur 2 et un récipient inférieur 3 permettant de stocker séparément deux composants respectifs A et B et de les mélanger au moment de l'utilisation.

Le récipient supérieur 2 contient, dans l'exemple de réalisation décrit, un oxydant liquide et le récipient intérieur 3 un colorant liquide, le mélange obtenu étant destiné à la teinture des cheveux.

Comme on peut le voir sur la figure 2, le corps 2a du récipient supérieur 2, réalisé en matière plastique, est muni à son extrémité haute d'un embout 4 pourvu d'une extrémité sécable 5 et comporte à sa partie basse une jupe tubulaire 6 d'axe X, munie extérieurement d'un bourrelet annulaire 7 permettant la fixation d'une pièce de connexion 8.

Cette dernière comporte une jupe extérieure 9 se positionnant dans le prolongement de la paroi extérieure du corps du récipient 2 et une cheminée intérieure 10 s'étendant à l'intérieur du corps 2a, comme on peut le voir sur la figure 3.

La jupe 9 et la cheminée 10 se raccordent par une paroi 11 définissant une gorge annulaire 12 ouverte vers le haut. destinée à recevoir la jupe 6 du récipient 2.

Cette gorge 12 est pourvue de reliefs d'accrochage 13 destinés à coopérer avec le bourrelet annulaire 7 pour assurer la fixation de la pièce de connexion 8 sur le récipient 2, avec ajustement étanche dans cette dernière de la jupe 6.

Le récipient inférieur 3 comporte un col fileté 23 sur lequel est vissé un bouchon 14 destiné à être retiré au moment de l'utilisation.

La cheminée 10 comporte à sa base et sur sa surface intérieure des rainures hélicoïdales 21 et le récipient 3 comporte des ergots 22 destinés à coopérer avec ces rainures hélicoïdales 21, de telle manière que la rotation du récipient inférieur 3 relativement au récipient supérieur 2, dans un sens déterminé, provoque un déplacement vers le haut du col 23 selon l'axe X.

Le col 23 est dépourvu de tilctage sur une certaine distance à partir de son extrémité supérieure 25 et présente ainsi une surface 26 cylindrique de révolution autour de l'axe X, comme on peut le voir sur la figure 3.

Une lèvre annulaire d'étanchéité 27 dirigée vers le haut forme saillie à l'intérieur de la cheminée 10 pour s'appliquer de manière étanche sur celte surface cylindrique lorsque les récipients supérieur 2 et inférieur 3 entrent en communication, comme cela sera précisé dans la suite.

Une coupelle 29, dont la concavité est dirigée vers l'intérieur du récipient supérieur 2, est engagée dans la cheminée 10, laquelle comporte en partie supérieure un épaulement intérieur 28 sur lequel repose la coupelle 29 par un rebord périphérique 30.

Dans l'exemple de réalisation décrit, la coupelle 29 vient d'une part en appui par sa face inférieure 31 sur l'extrémite libre de la lèvre d'étanchéité 27 et d'autre part s'ajuste de manière étanche, par sa paroi latérale, à l'intérieur de la cheminée 10.

La coupelle 29 est remplie par un troisième composant C, par exemple un parfum liquide ou une poudre, ce composant C ne pouvant être stocké mélangé à l'un des composants A ou B sans se dégrader au cours du temps.

Un obturateur 32 est fixé de manière amovible sur l'extrémité libre de la cheminée 10 et définit avec la coupelle 29 un compartiment intermédiaire contenant le composant C.

L'obturateur 32 s'applique par sa face inférieure sur le rebord 30 de la coupelle 29 et comporte à sa périphérie une couronne 33 définissant une gorge 45 dirigée vers le bas, s'engageant de manière étanche sur la cheminée 10 et conformée pour s'encliqueter sur un bourrelet extérieur 34 de celle-ci.

La pièce de connexion 8 est fixée sur le corps 2a alors que la coupelle 29 et l'obturateur 32 sont déjà en place.

Pour utiliser le dispositif 1, l'utilisateur commence par dévisser le bouchon 14 puis engage le col 23 dans la cheminée 10.

Au terme d'une certaine course en rotation du récipient inférieur 3, l'extrémité supérieure 25 du col 23 atteint la lèvre 27 puis vient en appui contre la face inférieure 31 de la coupelle 29, de sorte que cette dernière soit entraînée par la suite en déplacement selon l'axe X en direction de l'intérieur du récipient 2, c'est-à-dire vers le haut sur la figure 4.

La poursuite du déplacement du col 23 provoque l'éjection de l'obturateur 32, permettant ainsi aux composants A et C de se mélanger.

Ensuite, la coupelle 29 est repoussée au-delà de l'épaulement 28. Le diamètre intérieur de la cheminée 10 au-dessus de l'épaulement 28 étant supérieur au diamètre extérieur de la paroi latérale de la coupelle 29, cette dernière cesse d'obturer la cheminée 10, permettant le mélange des composants A et B, comme illustré sur la figure 5.

On notera que la lèvre 27 s'applique de façon étanche sur la surface cylindrique 26 du col 23.

On a représenté sur la figure 6 une variante de réalisation dans laquelle la coupelle 29 est remplacée par une coupelle 29' comportant en son centre une portée 40, contre laquelle repose initialement la face inférieure de l'obturateur 32.

Cette portée 40 est constituée par un picot central, comme on peut le voir sur la figure 7.

Ainsi, l'obturateur 32 et la coupelle 29' ont ici une surface de contact plus importante que dans le cas de l'exemple de réalisation décrit précédemment, ce qui améliore la répartition des efforts en vue de l'éjection de l'obturateur 32.

La variante de réalisation de la figure 8 diffère des précédentes par le fait que la coupelle 29 est remplacée par une coupelle 29" divisée en deux compartiments au moyen d'une cloison diamétrale 41, permettant ainsi de stocker séparément, à la place du composant C, deux composants D et E.

La cloison 41 assure par ailleurs, tout comme le picot 40, une meilleure répartition des efforts en vue de l'éjection de l'obturateur 32.

Dans les trois exemples de réalisation qui viennent d'être décrits, la hauteur h₁ des surfaces de la coupelle et de la cheminée qui sont en contact est légèrement supérieure à la hauteur h₂ des surfaces de l'obturateur et de la cheminée qui sont en contact, comme on peut le voir sur la figure 6, de sorte que lors du déplacement axial du col 23 dans la cheminée 10, l'obturateur 32 soit éjecté alors que la coupelle 29 obture H encore la cheminée, tel qu'illustré sur la figure 4.

Le mélange des composants A et C peut ainsi s'effectuer dans une première étape hors de la présence du composant B, lequel reste contenu dans le récipient inférieur 3.

Bien entendu, on ne sort pas du cadre de la présente invention en diminuant la hauteur h₁ pour la rendre inférieure ou égale à la hauteur h₂ et faire en sorte que l'obturateur 32 et la coupelle se trouvent éjectés simultanément, le mélange des trois composants A, B et C, ou des quatre composants A. B, D et E dans le cadre de l'exemple de réalisation des figures 8 et 9, intervenant alors en une seule étape au lieu de deux comme décrit plus haut.

Dans les exemples de réalisation décrits, le récipient inférieur 3 est constitué par un flacon en verre mais pourrait bien entendu, en variante, être réalisé en matière plastique.

Dans les exemples de réalisation décrits, la coupelle est éjectée. En variante, la coupelle pourrait être réalisée avec des passages permettant aux composants contenus dans les compartiments supérieur et inférieur de se mélanger sans que la coupelle ait à être éjectée.

Dans les exemples de réalisation décrits, le ou les composants contenus dans la coupelle sont empêchés de quitter cette dernière, avant l'utilisation, par l'obturateur. En variante, on pourrait rapporter sur la coupelle une membrane réalisée dans un matériau soluble dans le composant contenu dans le compartiment supérieur, le ou les composants seraient alors empêchés de quitter la coupelle par ladite membrane et non par l'obturateur.

## Revendications

1. Dispositif (1) pour le stockage séparé d'au moins trois composants (A, B, C; A, B, D, E), leur mélange et la distribution extemporanée du mélange obtenu, **caractérisé par le fait qu'**il comporte:
- un premier récipient (3) comportant un col (23) et contenant un premier composant (B),
- un deuxième récipient (2) contenant un deuxième composant (A) et pourvu d'une cheminée (10) servant à l'introduction du col (23) du premier récipient (3), l'un au moins des premier et second récipients comportant un embout de distribution (4),
- un obturateur (32) disposé de manière amovible dans ladite cheminée (10) pour l'obturer avant l'utilisation,
- un élément intermédiaire (29 ; 29' ; 29") disposé dans la cheminée (10) entre ledit obturateur et l'ouverture servant à l'introduction du col (23), cet élément intermédiaire, (29) définissant au moins un compartiment, le col (23), la cheminée (10) et l'élément intermédiaire étant en outre agencés de telle sorte qu'au terme d'une course en déplacement axial prédéterminée du col (23) dans la cheminée (10), l'obturateur (32) soit éjecté,
et **caractérisé en ce que** le compartiment contient un troisième composant (C ; D ; E), tous les composants pouvant se melanger si l'obturateur est éjecté.

2. Dispositif selon la revendication 1, **caractérisé par le fait qu'**au terme de ladite course axiale prédéterminée, l'élément intermédiaire est éjecté, son éjection faisant suite à celle de l'obturateur (32)

3. Dispositif selon la revendication 1 ou 2, **caractérisé par le fait qu'**il comporte à l'intérieur de la cheminée (10) une lèvre annulaire d'étanchéité (27) apte à prendre appui de manière étanche sur le col (23) au moins au terme du déplacement axial de ce dernier dans la cheminée (10), ladite lèvre (27) étant située entre ledit élément intermédiaire (29 ; 29' ; 29") et l'ouverture de la cheminée (10) servant à l'introduction du col (23).

4. Dispositif selon la revendication 3, **caractérisé par le fait que** ladite lèvre (27) est orientée vers l'intérieur du second récipient (2) et **par le fait que** ledit élément intermédiaire (29 ; 29' ; 29") prend appui initialement sur ladite lèvre (27).

5. Dispositif selon l'une quelconque des revendications 1 à 4, **caractérisé par le fait que** l'élément intermédiaire est constitué par une coupelle (29 ; 29' ; 29").

6. Dispositif selon la revendication 5, **caractérisé par le fait que** la coupelle (29 ; 29' ; 29") prend appui initialement par un rebord (30) à sa périphérie sur un épaulement intérieur (28) de la cheminée (10).

7. Dispositif selon la revendication 6, **caractérisé par le fait que** l'obturateur (32) comporte une couronne (33) conformée pour s'engager initialement de manière étanche sur la cheminée (10) et repose initialement par sa face inférieure sur le rebord périphérique (30) de la coupelle (29 ; 29' ; 29").

8. Dispositif selon la revendication précédente, **caractérisé par le fait que** ladite couronne (33) définit une gorge (45) ouverte vers le bas et **par le fait que** ladite cheminée (10) est engagée initialement dans ladite gorge (45).

9. Dispositif selon l'une quelconque des revendications précédentes, **caractérisé par le fait que** l'élément intermédiaire (29' ; 29") comporte au moins en son centre une portée (40 ; 41) sur laquelle prend appui l'obturateur (32) initialement.

10. Dispositif selon la revendication 9, **caractérisé par le fait que** ladite portée est constituée par un picot central (40).

11. Dispositif selon la revendication 9, **caractérisé par le fait que** ladite portée est constituée par une ou plusieurs cloisons (41) aptes à définir avec l'obturateur (32) des compartiments destinés à contenir des composants respectifs à stocker séparément (D, E).

12. Dispositif selon l'une quelconque des revendications précédentes, **caractérisé par le fait que** la hauteur (h₁) des surfaces de l'élément intermédiaire (29 ; 29' 29") et de la cheminée (10) qui sont en contact lorsque l'élément intermédiaire est dans sa position initiale est égale à la hauteur (h₂) des surfaces de l'obturateur (32) et de la cheminée (10) qui sont en contact lorsque l'obturateur est dans sa position initiale.

13. Dispositif selon l'une quelconque des revendications 1 à 11, **caractérise par le fait que** la hauteur (h₁) des surfaces de l'élément intermédiaire (29 ; 29' ; 29") et de la cheminée (10) qui sont en contact lorsque l'élément intermédiaire est dans sa position initiale est supérieure à la hauteur (h₂) des surfaces de l'obturateur (32) et de la cheminée (10) qui sont en contact lorsque l'obturateur est dans sa position initiale.

14. Dispositif selon l'une quelconque des revendications précédentes, **caractérisé par le fait que** le col (23) et la cheminée (10) sont aptes à coopérer par vissage.

15. Dispositif selon l'une quelconque des revendications précédentes, **caractérisé par le fait que** le col (23) comporte un filetage pour recevoir un bouchon de fermeture (14).

16. Dispositif selon l'une quelconque des revendications précédentes, **caractérisé par le fait que** le premier récipient (3) est en verre.

17. Dispositif selon l'une quelconque des revendications précédentes, **caractérisé par le fait que** le deuxième récipient comporte un corps (2a) pourvu à sa base d'une jupe tubulaire (6) et **par le fait que** la cheminée (10) est portée par une pièce de connexion (8) fixée audit corps (2a).

18. Dispositif selon l'une quelconque des revendications précédentes, **caractérisé par le fait que** les composants (A, B, C ; A, B, D, E) constituent, lorsque mélangés, une teinture capillaire, le premier récipient (3) contenant un colorant (B), le second récipient (2) contenant un oxydant (A) et le troisième composant (C) étant constitué par un parfum.

## Patentansprüche

1. Vorrichtung (1) zur getrennten Lagerung von mindestens drei Komponenten (A, B, C; A, B, D, E), ihrer Mischung und der Abgabe der erhaltenen Mischung zum Zeitpunkt der Verwendung, **dadurch gekennzeichnet, dass** sie Folgendes aufweist:
- einen ersten Behälter (3), der einen Hals (23) aufweist und eine erste Komponente (B) enthält,
- einen zweiten Behälter (2), der eine zweite Komponente (A) enthält und mit einer Buchse (10) versehen ist, die zur Einführung des Halses (23) des ersten Behälters (3) dient, wobei mindestens einer der ersten und zweiten Behälter einen Abgabeaufsatz (4) aufweist,
- ein Verschlusselement (32), das in der Buchse (10) abnehmbar angeordnet ist, um sie vor der Verwendung zu verschließen,
- ein Zwischenelement (29; 29'; 29"), das in der Buchse (10) zwischen dem Verschlusselement und der zur Einführung des Halses (23) dienenden Öffnung angeordnet ist, wobei dieses Zwischenelement (29) mindestens ein Abteil abgrenzt, wobei der Hals (23), die Buchse (10) und das Zwischenelement außerdem so angeordnet sind, dass am Ende eines vorbestimmten axialen Bewegungshubs des Halses (23) in der Buchse (10) das Verschlusselement (32) ausgestoßen wird,
und **dadurch gekennzeichnet, dass** das Abteil eine dritte Komponente (C; D; E) enthält, wobei alle Komponenten sich mischen können, wenn das Verschlusselement ausgestoßen ist.

2. Vorrichtung nach Anspruch 1, **dadurch gekennzeichnet, dass** das Zwischenelement am Ende dieses vorbestimmten axialen Hubs ausgestoßen wird, wobei sein Ausstoß dem des Verschlusselements (32) folgt.

3. Vorrichtung nach Anspruch 1 oder 2, **dadurch gekennzeichnet, dass** sie im Inneren der Buchse (10) eine ringförmige Dichtungslippe (27) aufweist, die mindestens am Ende der axialen Bewegung des Halses (23) in der Buchse (10) an dem Hals (23) dicht anliegen kann, wobei diese Lippe (27) zwischen dem Zwischenelement (29; 29'; 29") und der zur Einführung des Halses (23) dienenden Öffnung der Buchse (10) gelegen ist.

4. Vorrichtung nach Anspruch 3, **dadurch gekennzeichnet, dass** die Lippe (27) auf das Innere des zweiten Behälters (2) zu gerichtet ist, und dadurch, dass das Zwischenelement (29; 29'; 29") anfangs an auf der Lippe (27) aufliegt.

5. Vorrichtung nach einem der Ansprüche 1 bis 4, **dadurch gekennzeichnet, dass** das Zwischenelement aus einem Napf (29; 29'; 29") besteht.

6. Vorrichtung nach Anspruch 5, **dadurch gekennzeichnet, dass** der Napf (29; 29'; 29") anfangs mit einem Flansch (30) an seinem Umfang auf einer Innenschulter (28) der Buchse (10) aufliegt.

7. Vorrichtung nach Anspruch 6, **dadurch gekennzeichnet, dass** das Verschlusselement (32) einen Kranz (33), der ausgebildet ist, um anfangs dicht auf die Buchse (10) aufgesteckt zu werden, aufweist und anfangs mit seiner Unterseite auf dem Umfangsflansch (30) des Napfs (29; 29'; 29") aufliegt.

8. Vorrichtung nach dem vorhergehenden Anspruch, **dadurch gekennzeichnet, dass** der Kranz (33) eine nach unten offene Nut (45) bildet, und dadurch, dass die Buchse (10) anfangs in diese Nut (45) eingesteckt ist.

9. Vorrichtung nach einem der vorhergehenden Ansprüche, **dadurch gekennzeichnet, dass** das Zwischenelement (29'; 29") mindestens in seiner Mitte einen Auflagebereich (40; 41) aufweist, auf welchem das Verschlusselement (32) anfangs aufliegt.

10. Vorrichtung nach Anspruch 9, **dadurch gekennzeichnet, dass** der Auflagebereich von einem zentralen Stift (40) gebildet wird.

11. Vorrichtung nach Anspruch 9, **dadurch gekennzeichnet, dass** der Auflagebereich von einer oder mehreren Trennwänden (41) gebildet wird, die mit dem Verschlusselement (32) Abteile abgrenzen können, die dazu bestimmt sind, jeweils getrennt zu lagernde Komponenten (D, E) zu enthalten.

12. Vorrichtung nach einem der vorhergehenden Ansprüche, **dadurch gekennzeichnet, dass** die Höhe (h₁) der Flächen des Zwischenelements (29; 29'; 29") und der Buchse (10), die in Kontakt sind, wenn das Zwischenelement in seiner Anfangsstellung ist, gleich der Höhe (h₂) der Flächen des Verschlusselements (32) und der Buchse (10) ist, die in Kontakt sind, wenn das Verschlusselement in seiner Anfangsstellung ist.

13. Vorrichtung nach einem der Ansprüche 1 bis 11, **dadurch gekennzeichnet, dass** die Höhe (h₁) der Flächen des Zwischenelements (29; 29'; 29") und der Buchse (10), die in Kontakt sind, wenn das Zwischenelement in seiner Anfangsstellung ist, größer als die Höhe (h₂) der Flächen des Verschlusselements (32) und der Buchse (10), die in Kontakt sind, wenn das Verschlusselement in seiner Anfangsstellung ist.

14. Vorrichtung nach einem der vorhergehenden Ansprüche, **dadurch gekennzeichnet, dass** der Hals (23) und die Buchse (10) durch Verschraubung zusammenwirken können.

15. Vorrichtung nach einem der vorhergehenden Ansprüche, **dadurch gekennzeichnet, dass** der Hals (23) ein Gewinde aufweist, um einen Verschlussstopfen (14) aufzunehmen.

16. Vorrichtung nach einem der vorhergehenden Ansprüche, **dadurch gekennzeichnet, dass** der erste Behälter (3) aus Glas besteht.

17. Vorrichtung nach einem der vorhergehenden Ansprüche, **dadurch gekennzeichnet, dass** der zweite Behälter einen Körper (2a) aufweist, der an seiner Basis mit einem rohrförmigen Mantel (6) versehen ist, und dadurch, dass die Buchse (10) von einem Verbindungsteil (8) getragen ist, das an diesem Körper (2a) befestigt ist.

18. Vorrichtung nach einem der vorhergehenden Ansprüche, **dadurch gekennzeichnet, dass** die Komponenten (A, B, C; A, B, D, E), wenn sie gemischt sind, ein Haarfärbemittel bilden, wobei der erste Behälter (3) einen Farbstoff (B) enthält, der zweite Behälter (2) ein Oxidationsmittel (A) enthält und die dritte Komponente (C) aus einem Parfüm besteht.

## Claims

1. A device (1) for separately storing at least three components (A, B, C; A, B, D, E), for mixing them together, and for extemporaneously dispensing the resulting mixture, the device being **characterized by** the fact that it comprises:
· a first receptacle (3) having a neck (23) and containing a first component (B);
· a second receptacle (2) containing a second component (A) and provided with a chimney (10) serving to receive the neck (23) of the first receptacle (3), at least one of the first and second receptacles including a dispensing endpiece (4);
· a shutter (32) removably disposed in said chimney (10) to close it prior to use; and
· an intermediate element (29; 29'; 29") disposed inside the chimney (10) between said shutter and the opening for receiving the neck (23), said intermediate element (29) defining at least one compartment, the neck (23), the chimney (10), and the intermediate element also being organized in such a manner that after a predetermined axial displacement stroke of the neck (23) in the chimney (10), the shutter (32) is ejected, and
**characterized by** the fact that the compartment contains a third component (C; D; E), all the components being capable of being mixed, if the shutter is ejected.

2. A device according to claim 1, **characterized by** the fact that at the end of said predetermined axial stroke, said intermediate element is ejected, its ejection following the ejection of the shutter (32).

3. A device according to claim 1 or 2, **characterized by** the fact that it includes an annular sealing lip (27) inside the chimney (10), the sealing lip being suitable for bearing in sealed manner against the neck (23) at least at the end of the axial displacement thereof inside the chimney (10), said lip (27) being situated between said intermediate elements (29; 29'; 29") and the opening of the chimney (10) serving to receive the neck (23).

4. A device according to claim 3, **characterized by** the fact that said lip (27) is directed towards the inside of the second receptacle (2), and by the fact that said intermediate element (29; 29'; 29") initially bears against said lip (27).

5. A device according to any one of claims 1 to 4, **characterized by** the fact that the intermediate element is constituted by a cup (29; 29'; 29").

6. A device according to claim 5, **characterized by** the fact that the cup (29; 29'; 29") initially bears via a rim (30) at its periphery against an inside shoulder (28) of the chimney (10).

7. A device according to claim 6, **characterized by** the fact that the shutter (32) has a ring (33) shaped initially to engage in sealed manner on the chimney (10) and initially resting via its bottom face on the peripheral rim (30) of the cup (29; 29'; 29").

8. A device according to the preceding claim, **characterized by** the fact that said ring (33) defines a downwardly-open groove (45) and by the fact that said chimney (10) is initially engaged in said groove (45).

9. A device according to any preceding claim, **characterized by** the fact that the intermediate element (29'; 29") has at least one bearing surface (40; 41) in its center against which the shutter (32) bears initially.

10. A device according to claim 9, **characterized by** the fact that said bearing surface is constituted by a central peg (40).

11. A device according to claim 9, **characterized by** the fact that said bearing surface is constituted by one or more partitions (41) suitable for co-operating with the shutter (32) to define compartments for containing respective components to be stored separately (D, E).

12. A device according to any preceding claim, **characterized by** the fact that the height (h₁) of the surfaces of the intermediate element (29; 29'; 29") and of the chimney (10) which are in contact when the intermediate element is in its initial position is equal to the height (h₂) of the surfaces of the shutter (32) and of the chimney (10) which are in contact when the shutter is in its initial position.

13. A device according to any one of claims 1 to 11, **characterized by** the fact that the height (h₁) of the surfaces of the intermediate element (29; 29'; 29") and of the chimney (10) which are in contact when the intermediate element is in its initial position is greater than the height (h₂) of the surfaces of the shutter (32) and of the chimney (10) which are in contact when the shutter is in its initial position.

14. A device according to any preceding claim, **characterized by** the fact that the neck (23) and the chimney (10) are suitable for screw co-operation.

15. A device according to any preceding claim, **characterized by** the fact that the neck (23) has a thread for receiving a closure stopper (14).

16. A device according to any preceding claim, **characterized by** the fact that the first receptacle (3) is made of glass.

17. A device according to any preceding claim, **characterized by** the fact that the second receptacle has a body (2a) provided at its bottom with a tubular skirt (6), and by the fact that the chimney (10) is carried by a connection piece (8) fixed to said body (2a).

18. A device according to any preceding claim, **characterized by** the fact that the components (A, B, C; A, B, D, E) when mixed, constitute a hair dye, the first receptacle (3) containing a dye (B), the second receptacle (2) containing an oxidizer (A), and the third component (C) being constituted by a perfume.
